# EUROPÄISCHE PATENTSCHRIFT

(11) **EP 2 733 077 B1**
(45) Veröffentlichungstag und Bekanntmachung des Hinweises auf die Patenterteilung: **16.09.2015**
(21) Anmeldenummer: 13005215.2
(22) Anmeldetag: 05.11.2013
(51) Int. Cl.: B65B 13/02, B65B 13/18

(54) **Einrichtung zur Anordnung eines Kantenschutzmittels**
Device for assembly of a means of edge protection
Dispositif pour l'agencement d'un moyen de protection de bords

(30) Priorität: 14.11.2012 DE 102012022297; 14.11.2012 DE 202012010917 U
(43) Veröffentlichungstag der Anmeldung: 21.05.2014
(73) Patentinhaber: SPG Packaging Systems GmbH, 46535 Dinslaken (DE)
(72) Erfinder: Oehm, Torsten, 42369 Wuppertal (DE)
(74) Vertreter: Ostriga Sonnet Wirths & Vorwerk

(56) Entgegenhaltungen:
- WO-A1-96/23610
- CA-C- 2 050 271
- CA-C- 2 639 153
- US-A- 3 271 925

## Beschreibung

Die Erfindung betrifft eine Einrichtung zur Anordnung eines Kantenschutzmittels zwischen einem Packstück und einem das Packstück umgebenden Umreifungsmittel, welches ausgehend von einer Spann- und Verschlusseinrichtung einer Umreifungsvorrichtung um das Packstück geführt ist, wobei das Kantenschutzmittel vom Umreifungsmittel um eine Packstückkante gelegt ist.

Gattungsgemäße Einrichtungen sind aus dem druckschriftlich nicht belegbaren Stand der Technik hinlänglich bekannt. Sie sind Teil von Umreifungsvorrichtungen, die Packstücke auf einem Packgutträger mit einem Umreifungsmittel festlegen. Solche Packstücke sind in der Regel aus mehreren Einzelgütern zusammengesetzt. So werden beispielsweise Konsumgüter zu Gebinden auf einer Palette zusammengefasst und durch ein oder mehrere Umreifungsmittel als Gebinde zusammen- und auf der Palette gehalten.

Die Kanten der Packstücke, um die sich das Umreifungsmittel während des Umreifungsvorganges legt, werden durch das Spannen des Umreifungsmittels um das Packstück mit hohen Zugkräften belastet. Je nach Packstückart und -güte kann es hier zu unerwünschten Beschädigungen kommen. Um solche Beschädigungen zu vermeiden, wird ein im Wesentlichen flächiges bzw. plattenartiges Kantenschutzmittel vor dem Umreifungsvorgang am Packstück angelegt. Beim anschließenden Umreifungsvorgang wird das Umreifungsmittel gespannt, wodurch das Kantenschutzmittel entlang der Packstückkante verformt und um die Kante herum gelegt wird.

In der Regel kommen als Kantenschutzmittel Kartonagen zum Einsatz, denkbar ist jedoch auch der Einsatz von Kunststoffplatten oder Blechen.

Um eine kontrollierte Verformung zu gewährleisten sind die Kantenschutzmittel in der Regel mit einer Materialschwächungszone versehen, entlang derer das Kantenschutzmittel durch das Umreifungsmittel umgeformt bzw. geknickt wird. Diese Materialschwächungszonen werden bei der Produktion der Kantenschutzmittel eingebracht.

Das Fertigen von Kantenschutzmitteln mit der vorbeschriebenen Materialschwächungszone hat sich in der Praxis außerordentlich bewährt, da so eine kontrollierte Umformung zum sicheren Schutz der Packstückkanten gewährleistet ist.

Mit Materialschwächungszone versehene Kantenschutzmittel weisen in ihrer Handhabung jedoch auch Nachteile auf. So bedingt die Materialschwächungszone eine Instabilität des Kantenschutzmittels, die bei Transport, Handhabung und Lagerung problematisch sein kann. Zudem führt sie je nach Material zu einer leichten Vorverformung, was im Einsatz der Umreifungsmittelvorrichtung, in welcher die Kantenschutzmittel in der Regel in Magazinen vorgehalten werden, zu Problemen bei der Ausförderung aus dem Magazin führen kann.

WO96/23610 A1 zeigt eine Vorrichtung, mit welcher auf Rollen gewickelte Blechbahnen an den Rollenstirnseiten mit einem Kantenschutz versehen werden. Mit dieser Vorrichtung wird ein Stahlstreifen entlang einer Längsachse um etwa 90° gebogen. Der so an der Stirnfläche anliegende Schenkel wird mit Löchern versehen, um das Ablaufen von Wasser zu ermöglichen. Aufgrund der Anordnung in einem dem Rollenumfang folgenden Bogen, wiest der an der Stirnfläche anliegende Schenkel eine Wellenkontur auf. Nach dieser Umformung und der Anordnung an der Rollenstirnfläche findet eine Umreifung statt.

CA 2,050,271 B offenbart eine Vorrichtung, die mit Hilfe von Kartonstreifen mehrere gleichartige Packstücke zu Gebinden zusammen fixiert. Dies geschieht, indem die Packstücke in Gruppen vorsortiert werden und der Kartonstreifen um die obere und untere gemeinsame Kante gewickelt und verklebt wird. Um ein Umschlagen auf die Ober- und Unterseite zu ermöglichen, wird der Kartonstreifen zwischen zwei Rollen entlang geführt. Eine der Rollen trägt einen umlaufenden Vorsprung, der eine Falz in den Kartonstreifen einprägt. Entlang der Falz ist der Kartonstreifen definiert verformbar.

US 3,271,925 B offenbart eine Vorrichtung zum Umreifen von Packstücken, bei welcher ein plattenartigen Kantenschutzmittel an das Packgut angelegt und durch eine Vorfalteeinrichtung vor dem Umreifungsprozess um die Packgutkante umformt. Anschließend setzt der Umreifungsvorgang ein, wobei das Umreifungsmittel das vorgefaltete Kantenschutzmittel hält.

In gleicher Weise zeigt auch CA 2 639 152 C eine Umreifungsvorrichtung , die das Kantenschutzmittel mittels eines separaten Werkzeugs vor dem Umreifungsvorgang faltet und das vorgefaltete Kantenschutzmittel umreift.

Aufgabe der Erfindung ist es daher, eine Lösung für das Handhaben von Kantenschutzmitteln bereit zu stellen, die eine kontrollierte Umformung des Kantenschutzmittels gewährleistet, die aus dem Stand der Technik bekannten Nachteil jedoch vermeidet.

Gelöst wird die Aufgabe zunächst von einer Einrichtung mit den Merkmalen des Anspruches 1, insbesondere mit den kennzeichnenden Merkmalen, wonach die Einrichtung ein Werkzeug vorhält, dass das plattenartige Kantenschutzmittel mit einer Materialschwächungszone versieht, entlang derer das Umreifungsmittel das Kantenschutzmittel zum Legen um die Packstückkante verformt.Der wesentliche Vorteil der Erfindung liegt darin, dass die für eine kontrollierte Umformung notwendige und im Stand der Technik außerordentlich vorteilhafte Materialschwächungszone erst kurz vor Anordnung des Kantenschutzmittels am Packstück in das Kantenschutzmittel eingebracht wird. So weist das Kantenschutzmittel seine dem Material entsprechende volle Stabilität in der gesamten Produktions-, Vertriebs- und Handhabungskette auf. Mögliche Probleme beim Ausfördern aus einem Magazin der Umreifungsmittelvorrichtung durch Vorverformung oder Instabilität des Kantenschutzmittels aufgrund einer bereits bei Produktion eingebrachten Materialschwächungszone werden vermieden.

Bei dieser besonders bevorzugten Ausführungsform ist vorgesehen, dass das Werkzeug eine Rolle oder Walze ist, die auf Ihrem Außenumfang einen umlaufenden Steg aufweist, der die Materialschwächungszone in die Kantenschutzmitteloberfläche einbringt.

Eine solche Rolle oder Walze ist dann als rotierendes Werkzeug ausgebildet, sodass das Kantenschutzmittel im Gegensatz zu einem starren Werkzeug nicht durch Reibkräfte in seiner Bewegung gehindert wird.

Es ist weiterhin Merkmal dieser Ausführungsform, dass dem rollen- oder walzenartigen Werkzeug ein ebenfalls Rollen- oder walzenartiges Widerlager zugeordnet ist und das Kantenschutzmittel zwischen diesem Rollen- bzw. Walzenpaar hindurchgeführt ist, insbesondere wenn, das Widerlager eine mit dem umlaufenden Werkzeugsteg kooperierende Nut aufweist. Dabei sind Werkzeugwalze und Widerlagerwalze federbelastet, sodass sie zur Gewährleistung eines gewissen Anlagedrucks aneinander gegeneinander verspannt sind.

Alternativ wird die Aufgabe der Erfindung gelöst von einer Einrichtung mit den Merkmalen des nebengeordneten Anspruchs 3, insbesondere mit den kennzeichnenden Merkmalen, wonach die Einrichtung ein Werkzeug vorhält, dass das plattenartige Kantenschutzmittel mit einer Materialschwächungszone versieht, entlang derer das Umreifungsmittel das Kantenschutzmittel (13) zum Legen um die Packstückkante verformt, - dass das Werkzeug (11) ein starres Werkzeug ist, über welches das Kantenschutzmittel (13) gezogen ist.

Der wesentliche Vorteil hierbei ist, dass das Werkzeug selbst starr angeordnet sein kann, wohingegen das Kantenschutzmittel entlang des Werkzeuges bewegt wird. Die zwischen Werkzeug und Kantenschutzmittel herrschende Andruckkraft treibt den Vorsprung in das Kantenschutzmaterial ein, wodurch die Materialschwächungszone erzeugt wird.

Dabei kann das Werkzeug die Kantenschutzmitteloberfläche eindrücken, wie es beispielsweise bei Kantenschutzmitteln aus Karton vorteilhaft ist. Hier durch entsteht eine Schwächung in Form einer Sicke oder Nut. Es ist jedoch auch möglich, dass das Werkzeug die Kantenschutzmitteloberfläche einschneidet oder dass das Werkzeug materialabtragend auf die Kantenschutzmitteloberfläche wirkt.

Bei einer besonders bevorzugten Ausführungsform ist vorgesehen, dass die Rolle oder Walze auch der Ausförderung des Kantenschutzmittels aus einem Vorratsmagazin dient.

Alternativ kann vorgesehen sein, dass das Werkzeug entlang der Kantenschutzmitteloberfläche geführt ist.

Schließlich wird die Aufgabe auch von einem Verfahren mit den Merkmalen des nebengeordneten Anspruchs 9 gelöst.

Weitere Vorteile der Erfindung sowie ein besseres Verständnis derselben ergeben sich aus der nachfolgenden Beschreibung eines Ausführungsbeispiels. Es zeigen:
- Figur 1:: Eine erfindungsgemäße Einrichtung in geschnittener Teilansicht gemäß Schnittlinie I - I in Figur 1,
- Figur 2:: eine Teilansicht auf die erfindungsgemäße Einrichtung.

In den Figuren ist die jeweils nur in Teilansicht dargestellte Einrichtung zur Anordnung eines Kantenschutzes insgesamt mit der Bezugsziffer 10 versehen. Die Darstellungen beschränken sich in ihrer Ansicht im Wesentlichen auf ein Werkzeug 11 zum Einbringen einer Materialschwächungszone 12 in ein Kantenschutzmittel 13.

In Figur 1, welche eine Schnittdarstellung gemäß Schnittlinie I I in Figur 2 darstellt, ist das Werkzeug 11 von zwei paarweise angeordneten Walzen gebildet. Die Werkzeugwalze 14 ist auf einer ersten Lagerachse 15 drehbar angeordnet und mit einem umlaufenden Steg 16 versehen, der nach außen hin konisch zuläuft und einen etwa dreieckigen Querschnitt hat.

Kooperierend zur Werkzeugwalze 14 ist eine Widerlagerwalze 17 auf einer zweiten Lagerachse 18 ebenfalls drehbar angeordnet. In die Widerlagerwalze 17 ist eine umlaufende Nut 19 eingearbeitet, die mit dem Steg 16 kooperiert. In nicht dargestellter Weise sind Werkzeugwalze 14 und Widerlagerwalze 17 federbelastet, sodass sie zur Gewährleistung eines gewissen Anlagedrucks aneinander gegeneinander verspannt sind.

In Figur 1 wird eine Kantenschutzmittel 13 zwischen den Walzen 14 und 17 hindurch geführt, was zu einem Auslenken beider Walzen entgegen der Federkräfte führt, sodass sich ein Durchtrittspalt 20 für das Kantenschutzmittel 13 bildet. Beim Durchtritt des Kantenschutzmittels 13 durch den Spalt 20 wird der Steg 16 der Werkzeugwalze 14 in eine der Kantenschutzmitteloberflächen 22 eingedrückt, wodurch in diesen Bereich eine Materialschwächungszone 12 (siehe Figur 2) in Form einer Rille, Nut oder Sicke erzeugt wird. Nach Austritt des Kantenschutzmittels 13 aus dem Werkzeug 11 schließt sich in Folge der Federbelastung der Walzen 14 und 17 der Durchtrittsspalt 20, sodass der Steg 16 in die Nut 19 der Widerlagerwalze 17 eintritt. Auf diese Weise ist gewährleistet, dass einerseits der Steg 16 die Widerlagerwalze 17 nicht beschädigt und andererseits die Wirkfläche des Steges 16, mit welcher die Materialschwächungszone 12 in das Kantenschutzmittel 13 eingebracht wird, durch die Widerlagerwalze 17 nicht beschädigt wird.

Wie aus Figur 1 ersichtlich ist, wird im vorliegenden Ausführungsbeispiel die Widerlagerwalze 17 über einen Treibriemen 21 in Rotation versetzt. Das Werkzeug 11 ist vorliegend also auch zur Ausförderung des Kantenschutzmittels 13 aus einem nicht dargestellten Magazin bei gleichzeitigem Einbringen einer Materialschwächungszone 12 geeignet. Ein entsprechender Antrieb allein der Werkzeugwalze 14 oder beider Walzen 14, 17 ist jedoch ebenso denkbar.

Im vorliegenden Ausführungsbeispiel werden zwei Walzen 14 und 17 genutzt, um eine Materialschwächungszone 12 in das Kantenschutzmittel 13 einzuprägen. Alternative Ausführungsformen der Erfindung sind denkbar. So kann das Kantenschutzmittel 13 beispielsweise von einer Rolle gefördert über ein starres Werkezeug, beispielsweise einen Dorn, gezogen werden. An Stelle des Einprägens kann auch ein Schnitt in das Kantenschutzmittel 13 eingebracht werden. Ebenso ist es denkbar, dass spannabhebend Material vom Kantenschutzmittel 13 zum Einbringen einer Materialschwächungszone 12 entfernt wird. Hierzu kann beim Ausführungsbeispiel die Werkzeugwalze 14 mit einer gegenüber der Vortriebsgeschwindigkeit des Kantenschutzmittels 13 höherer Umlaufgeschwindkeit bewegt werden. Schließlich ist eine Perforierung der Kantenschutzmitteloberfläche 22 denkbar, um eine Materialschwächungszone 12 zu erhalten.

Schließlich weist die erfindungsgemäße Einrichtung einen weiteren wesentlichen Vorteil gegenüber dem Stand der Technik auf. Da im Stand der Technik die Materialschwächungszone 12 bei der Produktion des Kantenschutzmittels 13 eingebracht wird, ist dessen Lage naturgemäß vorgegeben. Bei einer erfindungsgemäßen Einrichtung, die die Materialschwächungszone 12 erst unmittelbar vor Anordnung des Kantenschutzmittels 13 am Packstück einbringt, ist eine den Bedingungen des Packstückes entgegenkommende Anordnung der Materialschwächungszone 12 möglich. So kann man sich beim Ausführungsbeispiel vorstellen, die Werkzeugwalze 14 sowie die Widerlagerwalze 17 wechselbar zu gestalten. Auch ist es denkbar, den Steg in Form eines in seiner Position veränderbaren Ringes auf die Werkzeugwalze 14 aufzuschieben. So lässt sich die Materialschwächungszone 12 in ihrer Lage am Kantenschutzmittel 13 variieren.

Bei einer nicht dargestellten jedoch bereits kurz skizzierten Ausführungsform mit feststehendem Werkzeug, ist es ebenfalls vorstellbar dieses in seiner Lage relativ zum Kantenschutz veränderlich zu gestalten.

Zusammenfassend wurde eine vorteilhafte Einrichtung zur Anbringung eines Kantenschutzes beschrieben, die die Materialschwächungszone 12 erst unmittelbar vor Anordnung des Kantenschutzmittels 13 am Packstück einbringt und so die aus dem Stand der Technik bekannten Probleme in der Handhabung mit Kantenschutzmitteln vermeidet.

### Bezugszeichenliste:

- 10: Einrichtung zur Anordnung eines Kantenschutzmittels
- 11: Werkzeug
- 12: Materialschwächungszone
- 13: Kantenschutzmittel
- 14: Werkzeugwalze
- 15: erste Lagerachse
- 16: Steg
- 17: Widerlagerwalze
- 18: zweite Lagerachse
- 19: Nut
- 20: Durchtrittsspalt
- 21: Treibriemen
- 22: Kantenschutzmitteloberfläche

## Patentansprüche

1. Einrichtung (10) zur Anordnung eines Kantenschutzmittels (13) zwischen einem Packstück und einem das Packstück umgebenden Umreifungsmittel, welches ausgehend von einer Spann- und Verschlusseinrichtung einer Umreifungsvorrichtung um das Packstück geführt ist, wobei das Kantenschutzmittel (13) vom Umreifungsmittel um eine Packstückkante gelegt ist, **dadurch gekennzeichnet,**
- **dass** die Einrichtung (10) ein Werkzeug (11) vorhält, das das plattenartige Kantenschutzmittel (13) mit einer Materialschwächungszone (12) versieht, entlang derer das Umreifungsmittel das Kantenschutzmittel (13) zum Legen um die Packstückkante verformt,
- **dass** das Werkzeug (11) eine Walze (14) ist, die auf Ihrem Außenumfang einen umlaufenden Steg (16) aufweist, der die Materialschwächungszone (12) in die Kantenschutzmitteloberfläche (22) einbringt,
- **dass** dem walzenartigen Werkzeug (14) ein ebenfalls walzenartiges Widerlager (17) zugeordnet ist und das Kantenschutzmittel (13) zwischen diesem Walzenpaar (14, 17) hindurchgeführt ist,
- **dass** das Widerlager (17) eine mit dem umlaufenden Werkzeugsteg (16) kooperierende Nut (19) aufweist,
- **dass** die Werkzeugwalze (14) und Widerlagerwalze (17) federbelastet sind, sodass sie zur Gewährleistung eines gewissen Anlagedrucks aneinander gegeneinander verspannt sind.

2. Einrichtung nach Anspruch 1, **dadurch gekennzeichnet, dass** die Rolle oder Walze (14, 17) auch der Ausförderung des Kantenschutzmittels (13) aus einem Vorratsmagazin dient.

3. Einrichtung (10) zur Anordnung eines Kantenschutzmittels (13) zwischen einem Packstück und einem das Packstück umgebenden Umreifungsmittel, welches ausgehend von einer Spann- und Verschlusseinrichtung einer Umreifungsvorrichtung um das Packstück geführt ist, wobei das Kantenschutzmittel (13) vom Umreifungsmittel um eine Packstückkante gelegt ist, **dadurch gekennzeichnet,**
- **dass** die Einrichtung (10) ein Werkzeug (11) vorhält, dass das plattenartige Kantenschutzmittel (13) mit einer Materialschwächungszone (12) versieht, entlang derer das Umreifungsmittel das Kantenschutzmittel (13) zum Legen um die Packstückkante verformt,
- **dass** das Werkzeug (11) ein starres Werkzeug ist, über welches das Kantenschutzmittel (13) gezogen ist.

4. Einrichtung nach einem der vorhergehenden Ansprüche, **dadurch gekennzeichnet, dass** das Werkzeug (11) die Kantenschutzmitteloberfläche (22) eindrückt.

5. Einrichtung nach einem der Ansprüche 1 bis 3, **dadurch gekennzeichnet, dass** das Werkzeug (11) die Kantenschutzmitteloberfläche (22) einschneidet.

6. Einrichtung nach einem der Ansprüche 1 bis 3, **dadurch gekennzeichnet, dass** das Werkzeug (11) materialabtragend auf die Kantenschutzmitteloberfläche (22) wirkt.

7. Einrichtung nach einem der Ansprüche 1 bis 3, **dadurch gekennzeichnet, daß** das Werkzeug (11) die Oberfläche des Kantenschutzmittels (13) perforiert.

8. Einrichtung nach Anspruch 3, **dadurch gekennzeichnet, dass** das Werkzeug in seiner Lage relativ zum Kantenschutz veränderlich ist.

9. Verfahren zur Anordnung eines Kantenschutzmittels (13) zwischen einem Packstück und einem das Packstück umgebenden Umreifungsmittel, welches ausgehend von einer Spann- und Verschlusseinrichtung einer Umreifungsvorrichtung um das Packstück geführt ist, wobei das Kantenschutzmittel (13) vom Umreifungsmittel um eine Packstückkante gelegt ist und wobei das Umreifungsmittel beim Umreifungsvorgang gespannt wird und wobei das Spannen das Kantenschutzmittel (13) entlang der Packstückkante verformt und um die Packstückkante herum legt, **dadurch gekennzeichnet, dass** die Einrichtung (10) zur Anordnung des Kantenschutzmittels (13) ein Werkzeug (11) vorhält, dass das plattenartige Kantenschutzmittel (13) mit einer Materialschwächungszone (12) versieht, entlang derer das Umreifungsmittel das Kantenschutzmittel (13) zum Legen um die Packstückkante verformt, wobei die Materialschwächungszone kurz vor der Anordnung des Kantenschutzmittels am Packstück in das Kantenschutzmittel (13) eingebracht wird.

10. Verfahren nach Anspruch 9, **dadurch gekennzeichnet, daß** eine Einrichtung nach einem der Ansprüche 1 bis 8 verwendet wird.

## Claims

1. Installation (10) for disposing an edge-protection means (13) between a packaged item and a strapping means which surrounds the packaged item, which edge-protection means (13), proceeding from a tensioning and closing installation of a strapping device, is guided around the packaged item, wherein the edge-protection means (13) is placed by the strapping means around an edge of the packaged item, **characterized in**
- **that** the installation (10) presents a tool (11) which provides the platelet-like edge-protection means (13) with a material-weakening zone (12) along which the strapping means deforms the edge-protection means (13) so that the latter may be placed around the edge of the packaged item;
- **that** the tool (11) is a roller (14) which on its external circumference has an encircling web (16) which introduces the material-weakening zone (12) into the edge-protection means surface (22);
- **that** the roller-like tool (14) is likewise assigned a roller-like counterbearing (17) and the edge-protection means (13) is guided through between this roller pair (14, 17);
- **that** the counterbearing (17) has a groove (19) which collaborates with the encircling tool web (16);
- **that** the tool roller (14) and the counterbearing roller (17) are spring loaded, such that they are tensioned in relation to one another in order to ensure a certain relative contact pressure.

2. Installation according to Claim 1, **characterized in that** the roll or roller (14, 17) also serves for delivering the edge-protection means (13) from a storage magazine.

3. Installation (10) for disposing an edge-protection means (13) between a packaged item and a strapping means which surrounds the packaged item, which edge-protection means (13), proceeding from a tensioning and closing installation of a strapping device, is guided around the packaged item, wherein the edge-protection means (13) is placed by the strapping means around an edge of the packaged item, **characterized in**
- **that** the installation (10) presents a tool (11) which provides the platelet-like edge-protection means (13) with a material-weakening zone (12) along which the strapping means deforms the edge-protection means (13) so that the latter may be placed around the edge of the packaged item;
- **that** the tool (11) is a rigid tool across which the edge-protection means (13) is pulled.

4. Installation according to one of the preceding claims, **characterized in that** the tool (11) indents the edge-protection means surface (22).

5. Installation according to one of Claims 1 to 3, **characterized in that** the tool (11) incises the edge-protection means surface (22).

6. Installation according to one of Claims 1 to 3, **characterized in that** the tool (11) has a material-subtracting effect on the edge-protection means surface (22).

7. Installation according to one of Claims 1 to 3, **characterized in that** the tool (11) perforates the surface of the edge-protection means (13).

8. Installation according to Claim 3, **characterized in that** the tool is modifiable in its position relative to the edge protector.

9. Method for disposing an edge-protection means (13) between a packaged item and a strapping means which surrounds the packaged item, which edge-protection means (13), proceeding from a tensioning and closing installation of a strapping device, is guided around the packaged item, wherein the edge-protection means (13) is placed by the strapping means around an edge of the packaged item, and wherein the strapping means is tensioned during the strapping operation, and wherein tensioning deforms the edge-protection means (13) along the edge of the packaged item and places said edge-protection means (13) around the edge of the packaged item, **characterized in that** the installation (10) presents a tool (11) for disposing the edge-protection means (13) which provides the platelet-like edge-protection means (13) with a material-weakening zone (12) along which the strapping means deforms the edge-protection means (13) so that the latter may be placed around the edge of the packaged item, wherein the material-weakening zone is introduced into the edge-protection means (13) shortly before the edge-protection means is disposed on the packaged item.

10. Method according to Claim 9, **characterized in that** an installation according to one of Claims 1 to 8 is used.

## Revendications

1. Dispositif (10) pour l'agencement d'un moyen de protection des bords (13) entre un emballage et un moyen de cerclage entourant l'emballage, lequel moyen de cerclage est guidé autour de l'emballage à partir d'un dispositif de serrage et de fermeture d'un dispositif de cerclage, le moyen de protection des bords (13) étant placé par le moyen de cerclage autour d'un bord de l'emballage, **caractérisé en ce que**
- le dispositif (10) contient un outil (11) qui fournit au moyen de protection des bords (13) de type plaque une zone d'affaiblissement de matériau (12), le long de laquelle le moyen de cerclage déforme le moyen de protection des bords (13) pour le placer autour du bord de l'emballage,
- l'outil (11) est un rouleau (14) qui présente sur sa périphérie extérieure une nervure périphérique (16) qui introduit la zone d'affaiblissement de matériau (12) dans la surface (22) du moyen de protection des bords,
- l'outil de type rouleau (14) est associé à une butée (17) également de type rouleau et le moyen de protection des bords (13) est guidé entre cette paire de rouleaux (14, 17),
- la butée (17) présente une rainure (19) coopérant avec la nervure d'outil périphérique (16),
- le rouleau d'outil (14) et le rouleau de butée (17) sont sollicités par ressort de telle sorte qu'ils soient serrés l'un contre l'autre pour garantir une certaine pression d'application.

2. Dispositif selon la revendication 1, **caractérisé en ce que** le galet ou le rouleau (14, 17) sert également à la sortie du moyen de protection des bords (13) d'un magasin de stockage.

3. Dispositif (10) pour l'agencement d'un moyen de protection des bords (13) entre un emballage et un moyen de cerclage entourant l'emballage, lequel moyen de cerclage est guidé autour de l'emballage à partir d'un dispositif de serrage et de fermeture d'un dispositif de cerclage, le moyen de protection des bords (13) étant placé par le moyen de cerclage autour d'un bord de l'emballage, **caractérisé en ce que**
- le dispositif (10) contient un outil (11) qui fournit au moyen de protection des bords (13) de type plaque une zone d'affaiblissement de matériau (12), le long de laquelle le moyen de cerclage déforme le moyen de protection des bords (13) pour le placer autour du bord de l'emballage,
- l'outil (11) est un outil rigide par le biais duquel le moyen de protection des bords (13) est tiré.

4. Dispositif selon l'une quelconque des revendications précédentes, **caractérisé en ce que** l'outil (11) imprime la surface (22) du moyen de protection des bords.

5. Dispositif selon l'une quelconque des revendications 1 à 3, **caractérisé en ce que** l'outil (11) entaille la surface (22) du moyen de protection des bords.

6. Dispositif selon l'une quelconque des revendications 1 à 3, **caractérisé en ce que** l'outil (11) agit par enlèvement de matière sur la surface (22) du moyen de protection des bords.

7. Dispositif selon l'une quelconque des revendications 1 à 3, **caractérisé en ce que** l'outil (11) perfore la surface du moyen de protection des bords (13).

8. Dispositif selon la revendication 3, **caractérisé en ce que** la position de l'outil est variable par rapport à la protection des bords.

9. Procédé pour l'agencement d'un moyen de protection des bords (13) entre un emballage et un moyen de cerclage entourant l'emballage, lequel moyen de cerclage est guidé autour de l'emballage à partir d'un dispositif de serrage et de fermeture d'un dispositif de cerclage, le moyen de protection des bords (13) étant placé par le moyen de cerclage autour d'un bord de l'emballage et le moyen de cerclage étant serré lors de l'opération de cerclage, et le serrage déformant le moyen de protection des bords (13) le long du bord de l'emballage et le plaçant autour du bord de l'emballage, **caractérisé en ce que** le dispositif (10) pour l'agencement du moyen de protection des bords (13) contient un outil (11) qui fournit au moyen de protection des bords (13) de type plaque une zone d'affaiblissement de matériau (12), le long de laquelle le moyen de cerclage déforme le moyen de protection des bords (13) pour le placer autour du bord de l'emballage, la zone d'affaiblissement de matériau étant réalisée dans le moyen de protection des bords (13) juste avant l'agencement du moyen de protection des bords sur l'emballage.

10. Procédé selon la revendication 9, **caractérisé en ce qu'**un dispositif selon l'une quelconque des revendications 1 à 8 est utilisé.
